# EUROPÄISCHE PATENTSCHRIFT

(11) **EP 3 992 935 B1**
(45) Veröffentlichungstag und Bekanntmachung des Hinweises auf die Patenterteilung: **13.08.2025**
(21) Anmeldenummer: 21205073.6
(22) Anmeldetag: 27.10.2021
(51) Int. Cl.: G08B 13/14, G08B 25/12

(54) **SYSTEM ZUM ISOLIEREN EINES BRANDES AN EINEM KRAFTFAHRZEUG**
SYSTEM FOR ISOLATING A FIRE IN A MOTOR VEHICLE
SYSTÈME D'ISOLEMENT D'UN INCENDIE SUR UN VÉHICULE AUTOMOBILE

(30) Priorität: 27.10.2020 DE 202020106119 U
(43) Veröffentlichungstag der Anmeldung: 04.05.2022
(73) Patentinhaber: JUTEC Hitzeschutz und Isoliertechnik GmbH, 26180 Rastede (DE)
(72) Erfinder: Jung, Stefan, 26125 Oldenburg (DE)
(74) Vertreter: Jabbusch, Matthias

(56) Entgegenhaltungen:
- CN-U- 202 666 216
- DE-A1- 102017 223 534
- US-A1- 2019 311 591

## Beschreibung

Die Erfindung betrifft ein System zum Isolieren eines Brandes an einem aus wenigstens einer Batterie elektrisch angetriebenen Kraftfahrzeug. Das System weist eine Flammschutzdecke zum Abdecken des Kraftfahrzeugs auf.

Brände an elektrisch angetriebenen Kraftfahrzeugen sind häufig besonders problematisch. Derartige Kraftfahrzeuge weisen nämlich in der Regel Lithium-Ionen-Batterien auf. Lithium-Ionen-Batterien sind oft selbst Ursache des Brandes. Unabhängig von der Ursache des Brandes können Lithium-Ionen-Batterien den Brand weiter antreiben. Dabei kommt es zu exothermen chemischen Reaktionen mit der Freisetzung von teils giftigen und teils brennbaren Gasen und bei weiterer Erhitzung zum Zellenbrand mit der Freisetzung von Sauerstoff, der den Brand weiter nährt. Schließlich kann es bei extremen Temperaturen von über 660 °C zum Metallbrand kommen.

Derartige Brände sind schwer zu löschen und können sich leicht auf benachbarte Fahrzeuge ausbreiten. Insbesondere bis zum Eintreffen der Feuerwehr ist es daher wünschenswert, den Brand am Kraftfahrzeug erst einmal so weit zu isolieren, dass eine Ausbreitung des Brandes auf benachbarte Fahrzeuge vermieden werden kann.

Hierzu ist es bekannt, das Kraftfahrzeug mit einer Flammschutzdecke abzudecken. Eine derartige Flammschutzdecke muss das Kraftfahrzeug vollständig bedecken und dabei auch bis zum Boden reichen. Folglich muss die Flammschutzdecke beträchtlich größer sein als die Stellfläche des Kraftfahrzeugs. Ferner muss die Flammschutzdecke hohen Temperaturen standhalten können und weist daher eine gewisse Dicke und ein beträchtliches Flächengewicht auf. Derartige Flammschutzdecken, die auch als Löschdecken bezeichnet werden können, sind aus NL 1021213 C1 und EP 3 473 301 A1 bekannt. Im Brandfall muss die Flammschutzdecke von einem Lagerplatz oder Abstellplatz zum Kraftfahrzeug gebracht und dort manuell über das Kraftfahrzeug gezogen werden. Dabei ist die Flammschutzdecke äußerst schwer zu handhaben.

Aus CN 202 666 216 U ist ein multifunktionelles System bekannt, das Mittel zur Bekämpfung von Feuer enthält, die gegen Diebstahl geschützt sind. Das System weist einen Behälter auf, in dem unter anderem eine Feuerlöschdecke untergebracht ist. Außerdem ist ein Alarm vorgesehen, der auslöst und einen Dieb warnt, wenn die Annäherung des Diebes sensiert und dadurch ein versuchter Diebstahl erkannt wird.

DE 10 2017 223534 A1 offenbart einen Erste-Hilfe-Schrank für den Einsatz am Arbeitsplatz. Der Erste-Hilfe-Schrank weist ein Schutzgehäuse auf, das an einer Wand befestigt werden kann und in dem verschiedene medizinische Gegenstände aufgenommen sind. Sensoren am Schutzgehäuse können ein Öffnen von Türen des Schutzgehäuses erkennen und eine Verbindung zu einer definierten Rettungsleitstelle aufbauen. Unterhalb des Schutzgehäuses kann ein Zusatzmodul mit einer Löschdecke und mit einem mobilen Evakuierungssystem am Schutzgehäuse oder an der Wand befestigt sein. Das mobile Evakuierungssystem weist einen Alarmtaster zur Auslösung eines Alarms auf.

Ein System und ein Verfahren zur Überwachung eines Feuerlöschers sind aus US 2019/311591 A1 bekannt. Mittels Magnetsensoren wird erkannt, wenn der Feuerlöscher aus seiner Halterung entnommen wird.

Der Erfindung liegt die Aufgabe zugrunde, das Isolieren eines Brandes an einem aus wenigstens einer Batterie elektrisch angetriebenen Kraftfahrzeug und den Schutz der Umgebung vor einer Ausbreitung des Brandes zu verbessern.

Die Erfindung löst diese Aufgabe mit einem System zum Isolieren eines Brandes an einem Kraftfahrzeug nach dem Patentanspruch 1. Vorteilhafte Ausführungsformen der Erfindung sind in den Unteransprüchen angegeben.

Erfindungsgemäß vorgesehen ist ein System zum Isolieren eines Brandes an einem aus wenigstens einer Batterie elektrisch angetriebenen Kraftfahrzeug, wobei das System eine Flammschutzdecke, deren Fläche ausgebreit mehr als 15 m² beträgt, zum Abdecken des Kraftfahrzeugs aufweist, wobei das System eine mobile Transporteinrichtung mit einer Transportbox zur Aufnahme der mehrfach gefalteten Flammschutzdecke aufweist, wobei die Transportbox gegen unbefugtes Entnehmen der Flammschutzdecke geschützt ist, wobei das System eine Alarmvorrichtung aufweist, die sensiert und dadurch erkennt, wenn die Transportbox von ihrem Abstellplatz entfernt wird, und die in Erwiderung auf das erkannte Entfernen der Transporteinrichtung vom Abstellplatz einen Alarm auslöst, wobei die Alarmvorrichtung Kommunikationsmittel zum Herstellen einer kabelgebundenen oder kabellosen Kommunikationsverbindung mit einer Leitstelle aufweist und dazu ausgebildet ist, den Alarm zumindest über diese Kommunikationsverbindung an der Leitstelle auszulösen und einen Freigabelink zur Freigabe oder Entriegelung der Transportbox von der Leitstelle anzufordern, und wobei das System dazu ausgebildet ist, den von der Leitstelle an die Transportbox gesendeten Freigabelink zu empfangen und in Erwiderung darauf die Transportbox für die Entnahme der Flammschutzdecke aus der Transportbox freizugeben oder zu entriegeln. Die Flammschutzdecke kann alternativ auch als Löschdecke bezeichnet werden.

Dank der Erfindung ist es möglich, nach Entdeckung eines qualmenden oder brennenden Kraftfahrzeugs, die Flammschutzdecke besonders zeitnah zu diesem Kraftfahrzeug zu bringen und den Brand erst einmal zu isolieren, bis eine professionelle Bekämpfung durch die Feuerwehr möglich ist. Die Flammschutzdecke wird in der Transportbox zum Kraftfahrzeug gebracht, dort entfaltet und über das Kraftfahrzeug gezogen. Dadurch wird einer weiteren Ausbreitung des Brandes sehr schnell entgegengewirkt. Nach Beendigung von folgenden Löscharbeiten kann die Flammschutzdecke wieder gefaltet und in die Transportbox gelegt werden. Je nach Zustand der Flammschutzdecke kann diese Flammschutzdecke wenigstens ein weiteres Mal verwendet oder einer stofflichen Verwertung zugeführt werden.

Die Flammschutzdecke kann in Einrichtungen wie Parkhäusern und Tiefgaragen, beispielsweise von Hotels, auf Fähren, in Autohäusern, in öffentlichen Einrichtungen, in kommunalen Betrieben oder in der Industrie verwendet werden. Bei Anordnung der Flammschutzdecke an jeweils einer zentralen Stelle auf jeder Ebene kann die Flammschutzdecke auch von Laien schnell dem brennenden Kraftfahrzeug zugeführt werden. Dank der Alarmvorrichtung wird zugleich der Alarm ausgelöst. Bevorzugt ist die Alarmvorrichtung in ein Alarmsystem eingebunden. Der Alarm wird dann in diesem Alarmsystem erkannt und je nach Konfiguration des Alarmsystems signalisiert. Alternativ oder zusätzlich wird in Erwiderung auf das Auslösen des Alarms professionelle Unterstützung, beispielsweise die Feuerwehr oder ein Wachdienst, angefordert, so dass zeitnah eine Bekämpfung des Brandes erfolgen kann. Die Flammschutzdecke muss nur bis zum Eintreffen der professionellen Unterstützung der Hitze des Brandes standhalten.

Zum Erkennen, wenn die Transportbox von ihrem Abstellplatz entfernt wird, sind verschiedene Sensoren denkbar. Eine einfache Möglichkeit des Erkennens besteht beispielsweise darin, die Transportbox mit einer Drahtschlaufe an einer feststehenden Wand am Abstellplatz zu sichern, wobei die Drahtschlaufe zum Entfernen der Transportbox geöffnet oder durchtrennt werden muss. Die Alarmvorrichtung ist hierbei vorzugsweise ortsfest am Abstellplatz der Transporteinrichtung, insbesondere an einer Wand am Abstellplatz, installiert und mit der Transporteinrichtung gekoppelt. Alternativ ist die Alarmvorrichtung in die Transportbox integriert und mit der Wand oder einem anderen ortsfesten Teil der Umgebung gekoppelt. Der Alarm kann somit direkt am Abstellplatz der Transportbox ausgelöst werden.

Die Leitstelle ist beispielsweise die Feuerleitstelle der örtlichen Feuerwehr oder zunächst ein Wachdienst, der kontrolliert, ob tatsächlich ein Brand vorliegt und dann gegebenenfalls die Feuerwehr anfordert. Die Alarmierung erfolgt vorzugsweise über eine Brandmeldezentrale (BMZ). Alternativ oder zusätzlich ist vorgesehen, dass der Alarm direkt am Abstellplatz für die Transporteinrichtung ausgelöst wird. Dies kann akustisch sowie alternativ oder zusätzlich optisch erfolgen.

Bei einer vorteilhaften Weiterbildung der Erfindung ist vorgesehen, dass die Alarmvorrichtung einen in die Transportbox integrierten Empfänger für ein globales Navigationssatellitensystem aufweist. Der Empfänger ist insbesondere ein GPS-Empfänger, also ein Empfänger von Signalen des Global Positioning System. Der Empfänger ist dazu ausgebildet, den Standort oder Aufenthaltsort der Transportbox zu bestimmen. Vorzugsweise umfasst der Empfänger auch eine Sendeeinheit, ist also ein GPS-Tracker, und ist mittels dieser Sendeinheit dazu ausgebildet, den bestimmten Aufenthaltsort der Transportbox zumindest teilweise über eine Funkverbindung an eine ortsfeste Stelle der Alarmvorrichtung und/oder an eine externe Leitstelle zu übermitteln. Die externe Leitstelle ist beispielsweise die oben genannte Feuerleitstelle der örtlichen Feuerwehr oder ein Wachdienst. Der Standort der Transportbox und damit auch der Standort des Brandes, zu welchem die Flammschutzdecke in der Transportbox transportiert wurde, kann damit schnell aufgefunden werden. Optional wird der Standort dabei auch an der ortsfesten Stelle der Alarmvorrichtung, also insbesondere am Standort der Transportbox vor Auslösung des Alarms, optisch angezeigt.

Das Auslösen des Alarms erfolgt bevorzugt in Erwiderung auf eine erkannte Bewegung der Transportbox oder in Erwiderung auf einen erkannten Aufenthaltsort, der außerhalb eines definierten Aufenthaltsbereiches, insbesondere Radius um den ursprünglichen Standort, liegt. Besonders bevorzugt ist eine Kombination aus GPS-Tracker, und Erschütterungsmelder für das Auslösen des Alarms vorgesehen. Für den Alarm vor Ort ist besonders bevorzugt eine Sirene, die insbesondere mit 12 Volt Gleichspannung betrieben wird, vorgesehen. Die Batterie oder der Akku hierfür und für den Betrieb der weiteren elektrisch betriebenen Teile der Transportbox, wie GPS-Tracker und Erschütterungssensor, ist vorzugsweise in die Transportbox integriert.

Bei einer vorteilhaften Ausführungsform der Erfindung löst der Alarm das elektronische Senden einer Nachricht aus, beispielsweise per E-Mail oder Push-Nachricht zum Empfang durch eine Anwendungssoftware, insbesondere App, auf einem mobilen Endgerät wie einem Smartphone oder Tablet oder einem feststehenden Endgerät wie einem PC.

Das System umfasst optional auch eine entsprechende Anwendungssoftware, insbesondere App, die Nachrichten von der Transportbox empfangen kann und mittels der optional eine Live-Ortung der Transportbox möglich ist. Optional werden Daten zur Live-Ortung an andere Systeme oder Softwareumgebungen übermittelt. Die Ortung kann national beschränkt sein oder auch international möglich sein.

Bei einer Weiterbildung des erfindungsgemäßen Systems werden Bewegungsprofile, insbesondere in der Transportbox, gespeichert, wenn eine Bewegung der Transportbox festgestellt wird. Dies dient vornehmlich dem Schutz vor Diebstahl. Das Bewegungsprofil umfasst eine zurückgelegte Strecke von mehreren Tagen, vorzugsweise bis zu 100 Tagen, optional eine Geschwindigkeit bei der zurückgelegten Strecke und optional eine Distanzmessung der zurückgelegten Strecke. Das gespeicherte Bewegungsprofil wird vorzugsweise an die externe Leitstelle gesendet, so dass die Transportbox leichter aufgefunden werden kann.

Gemäss der Erfindung ist vorgesehen, dass die Transportbox gegen unbefugtes Entnehmen der Flammschutzdecke geschützt, insbesondere verriegelt, ist und dass eine Freigabe oder Entriegelung über einen Freigabelink möglich ist, welcher von einer externen Leitstelle an die Transportbox gesendet werden kann.

Ein möglicher Ablauf bei einem Notfall, also dem Brand eines Fahrzeugs, ist beispielsweise zunächst das Verbringen der Transportbox zum Ort des Brandes, was den Alarm und gegebenenfalls eine Live-Verfolgung der Transportbox durch die Leitstelle auslöst. Es folgt die Anforderung des Freigabelinks, dessen Übermittlung an die Transportbox dann beispielsweise manuell an der Leitstelle veranlasst wird. Die Leitstelle kann nun Fachkräfte für die Brandbekämpfung zu dem Ort leiten, an dem der Freigabelink erteilt wurde oder an dem sich die Transportbox gemäß der Live-Ortung gerade befindet. Vor Ort kann zwischenzeitlich die Flammschutzdecke aus der Transportbox entnommen und damit das brennende Fahrzeug abgedeckt werden. Ein Batteriebrand kann somit eingedämmt werden oder zumindest begrenzt gehalten werden, bis Fachkräfte zur Brandbekämpfung eintreffen.

Besonders bevorzugt weist die Transporteinrichtung ein Fahrgestell mit Rädern zum Verfahren der Transportbox auf. Damit ist ein besonders schneller und kraftsparender Transport der Flammschutzdecke zum Kraftfahrzeug möglich. Dabei ist bevorzugt entweder vorgesehen, dass die Transporteinrichtung einen Transportwagen mit dem Fahrgestell mit Rädern aufweist und dass die Transportbox separat vom Transportwagen abgestellt ist, oder es ist vorgesehen, dass die Transportbox fest auf dem Fahrgestell angeordnet ist. Der Transportwagen ist insbesondere eine Sackkarre oder ein ähnliches auf mindestens zwei Rädern ziehbares oder schiebbares Transportmittel. Die separat vom Transportwagen aufgestellte Transportbox ist insbesondere in der Nähe des Transportwagens an einer Wand befestigt.

Die Größe der Flammschutzdecke bemisst sich nach der Größe des größten Kraftfahrzeugs, an welchem der Brand isoliert werden soll. Die Fläche der ausgebreiteten Flammschutzdecke beträgt mehr als 15 m², bevorzugt mehr als 25 m², weiter bevorzugt mehr als 30 m² und besonders bevorzugt mehr als 35 m². Die Fläche der ausgebreiteten Flammschutzdecke beträgt jedoch weniger als 60 m², bevorzugt weniger als 50 m².

Wenn die Flammschutzdecke in der Transportbox aufgenommen ist, ist die Flammschutzdecke nach einem vorgegebenen Faltplan platzsparend zusammengefaltet. Optional ist die Flammschutzdecke außerdem teilweise zusammengerollt. Der Faltplan ist derart ausgelegt, dass die Flammschutzdecke mit wenigen Handgriffen der Transportbox entnommen und entfaltet werden kann. Die Grundfläche der gesamten Transporteinrichtung, also der Transportbox und, soweit vorhanden, auch des Transportwagens oder des Fahrgestells jeweils mit der aufgenommenen Transportbox beträgt weniger als 10 %, vorzugsweise weniger als 5 %, besonders bevorzugt weniger als 2 % der Fläche der ausgebreiteten Flammschutzdecke. Insbesondere benötigt die Transporteinrichtung eine Stellfläche von weniger als 1 m².

Die Flammschutzdecke ist bevorzugt hitzebeständig und feuerfest, insbesondere eine hitzebeständige und feuerfeste Plane. Die Flammschutzdecke kann also für einen definierten Zeitraum eine bei einem Brand auftretende Strahlungshitze und eine bei einem Brand auftretende Kontakthitze ohne Zerstörung aushalten. Ferner kann die Flammschutzdecke dabei mit Flammen in Kontakt kommen, ohne selbst zu brennen. Besonders bevorzugt ist die Flammschutzdecke bis 1300 °C ausgelegt. Insbesondere ist die Flammschutzdecke für eine Kontakthitze bis mindestens 750°C oder mindestens 1000°C oder mindestens 1300°C für einen Zeitraum von mindestens 15 Minuten oder mindestens 20 Minuten ausgelegt. Alternativ oder zusätzlich ist die Flammschutzdecke vorzugsweise für eine Strahlungshitze bis 1000°C ausgelegt. Damit kann die Flammschutzdecke effektiv gegenüber den in Abständen auftretenden kurzen Hitzeeinwirkungen durch Explosionen bei einem Batteriebrand standhalten.

Vorteilhafterweise weist die Flammschutzdecke eine Tragschicht auf, die aus einem technischen textilen Material besteht. Das technische textile Material, aus dem die Tragschicht besteht, ist dabei vorzugsweise ein technisches Textilgewebe. Dadurch ist insbesondere die notwendige Stabilität und Zugfestigkeit der Flammschutzdecke gewährleistet. Insbesondere die Tragschicht hält der Strahlungshitze oder der Kontakthitze mit den vorstehend genannten Temperaturen stand.

Weiter bevorzugt ist die Tragschicht in ihren Eigenschaften beispielsweise durch zusätzliche Folien oder Silikonisierung oder eine Salzbeschichtung, insbesondere Besandung, verändert. Bei bevorzugten Ausführungsformen der Erfindung weist die Flammschutzdecke eine Deckschicht auf. Bei einer Ausführungsform der Erfindung besteht die Flammschutzdecke aus der Tragschicht und der Deckschicht. Bei einer hierzu alternativen Ausführungsform der Erfindung weist die Flammschutzdecke die Tragschicht, eine Isolierschicht und eine Deckschicht auf. Vorzugsweise besteht die Flammschutzdecke hierbei aus der Tragschicht, der Isolierschicht und der Deckschicht. Die Isolierschicht besteht vorzugsweise aus einem Vliesstoff. Die Isolierschicht ist dabei insbesondere entweder an der Seite der Tragschicht, welche der Deckschicht gegenüberliegt, oder zwischen der Tragschicht und der Deckschicht angeordnet. Dank der Isolierschicht ist eine zusätzliche thermische Isolierung zwischen der Außenseite und der Innenseite der Flammschutzdecke gegeben.

Die Deckschicht ist vorzugsweise eine Beschichtung oder eine Kaschierung. Unter der Beschichtung ist dabei insbesondere eine auf die Tragschicht, insbesondere auf deren Gewebeoberfläche, aufgebrachte festhaftende Schicht aus formlosem Stoff zu verstehen. Beispielsweise ist die Beschichtung eine Besandung oder eine Salzschicht oder eine Beschichtung mit Silikon. Unter der Kaschierung ist die Verbindung der Tragschicht mit der Deckschicht aus gleichem oder verschiedenem Material mit Hilfe jeweils geeigneter Kaschiermittel zu verstehen. Die Deckschicht weist hierbei insbesondere Strahlungswärme reflektierende Eigenschaften auf. Besonders bevorzugt hält die Beschichtung hohen Temperaturen, insbesondere oberhalb von 600 °C, stand. Bei einer alternativen Ausführungsform besteht die Deckschicht aus Aluminium oder aus einer ganz oder teilweise metallisierten Folie.

Die Deckschicht bildet entweder die Außenseite oder die dem Kraftfahrzeug zugewandte Innenseite der Flammschutzdecke aus. Die Deckschicht dichtet die Flammschutzdecke ganz oder teilweise gegen durchströmende Luft und Rauchgase ab. Die bei einem Batteriebrand austretenden Gase können bevorzugt an den Rändern der Flammschutzdecke vorbei entweichen. Ein Ersticken des Brandes ohne Kühlung wäre nach dem Einsetzen des so genannten "Thermal Runaway", also bei exothermer Reaktion in der Batterie unter Abgabe von Wärme und Sauerstoff, nicht mehr möglich.

Bei einer weiteren vorteilhaften Ausführungsform der Erfindung ist vorgesehen, dass die Flammschutzdecke oder Teile der Flammschutzdecke, insbesondere die Tragschicht, eine Imprägnierung aufweisen. Hierunter ist insbesondere zu verstehen, dass die Flammschutzdecke oder Teile mit gelösten Substanzen durchtränkt sind. Vorzugsweise ist die Flammschutzdecke oder sind Teile davon mit einer Imprägnierflüssigkeit, insbesondere Textilschlichte, imprägniert. Insbesondere ist bereits die Tragschicht vor dem Zusammenfügen mit der gegebenenfalls vorhandenen Deckschicht oder der gegebenenfalls vorhandenen Isolierschicht auf derartige Weise imprägniert.

Bei Bränden am Kraftfahrzeug, insbesondere bei Batteriebränden, kann es in zeitlichen Abständen immer wieder zu kleinen Explosionen kommen, welche Druckwellen bewirken und zur Freisetzung von Gasen führen. Dadurch könnte prinzipiell die Flammschutzdecke gegenüber dem Kraftfahrzeug angehoben werden. Dies gilt es zu vermeiden. Hierfür weist die Flammschutzdecke vorzugsweise an ihren Rändern Aufnahmevorrichtungen, insbesondere Aufnahmetaschen, zur Aufnahme von Beschwermitteln und/oder Befestigungsmitteln zur Befestigung der Flammschutzdecke am Fahrzeug auf. Die Beschwermittel sind beispielsweise Sandsäcke, Steine, Wasserschläuche oder andere Gewichte, die nach dem Überziehen der Flammschutzdecke über das Kraftfahrzeug mit den Rändern der Flammschutzdecke derart verbunden werden, dass diese Ränder mit der Gewichtskraft der Beschwermittel am Boden gehalten werden. Die Befestigungsmittel sind beispielsweise Seile oder Haken, die um das Kraftfahrzeug gespannt oder an Teilen des Kraftfahrzeugs eingehakt werden.

Vorteilhafterweise weist die Flammschutzdecke an ihren Rändern Transporthilfen, insbesondere in Form von Grifftaschen, Gurten, Schnallen, Riemen, Schlaufen oder Bändern, zum manuellen Ausbreiten der Flammschutzdecke über dem Kraftfahrzeug auf. Insbesondere ist vorgesehen, dass die Flammschutzdecke manuell von zwei Personen an den Transporthilfen gegriffen und über das Kraftfahrzeug gezogen werden kann.

Weitere vorteilhafte Ausführungsformen ergeben sich aus den Ansprüchen, aus den Zeichnungen und aus der nachfolgenden Beschreibung eines in den Zeichnungen dargestellten bevorzugten Ausführungsbeispiels der Erfindung. In den Zeichnungen zeigen:
- Figur 1:: einen Ausschnitt einer im Querschnitt dargestellten Flammschutzdecke für ein erfindungsgemäßes System zum Isolieren eines Brandes an einem Kraftfahrzeug gemäß einem Ausführungsbeispiel der Erfindung in vereinfachter Darstellung;
- Figur 2:: das System zum Isolieren eines Brandes an einem Kraftfahrzeug mit der in einer Transportbox des Systems aufgenommenen Flammschutzdecke von Fig. 1 in schematischer Darstellung; und
- Figur 3:: die entfaltete und über ein Kraftfahrzeug gezogene Flammschutzdecke von den Figuren 1 und 2 in perspektivischer Darstellung.

Fig. 1 zeigt den Aufbau einer Flammschutzdecke 1. Die Flammschutzdecke 1 ist hitzebeständig und feuerfest. Hierfür besteht die Flammschutzdecke 1 aus einer Tragschicht 2, einer Deckschicht 3 und einer Isolierschicht 4. Die Tragschicht 2 ist ein technisches Textilgewebe, welches mit der Deckschicht 3 oberflächenkaschiert ist. Die Deckschicht 3 besteht aus Aluminium und kann Strahlungswärme reflektieren.

Andere Konfigurationen der Flammschutzdecke 1 sind im Rahmen der Erfindung denkbar. Beispielsweise weist die Tragschicht 2 in Abweichung vom hier dargestellten Ausführungsbeispiel eine zusätzliche Beschichtung auf. Die zusätzliche Beschichtung ist insbesondere eine mineralische Beschichtung, vorzugsweise eine Salzbeschichtung. Optional entfällt hierbei die Isolierschicht 4. Dadurch wird bei dieser Ausführungsform auf eine Gasdichtheit verzichtet und aus dem Akku eines brennenden Kraftfahrzeugs austretende Gase können durch die Tragschicht 2 hindurch austreten, also insbesondere durch das beschichtete Gewebe hindurch austreten, aus dem die Flammschutzdecke 1 hierbei vorzugsweise gefertigt ist.

Wenn ein brennendes Kraftfahrzeug mit der Flammschutzdecke bedeckt ist, wird dadurch insbesondere auch die Einwirkung von Strahlungshitze, die von diesem Kraftfahrzeug ausgeht, auf Objekte in der Umgebung des Kraftfahrzeugs reduziert. Die Isolierschicht 4 ist an der Seite, welche der Deckschicht 3 gegenüberliegt, mit der Tragschicht 2 verbunden. Die Isolierschicht 4 hat wärmeisolierende Eigenschaften und schützt außerdem den Lack eines Kraftfahrzeugs vor Kratzern, wenn die Flammschutzdecke 1 mit der Isolierschicht 4 auf das Kraftfahrzeug aufgelegt wird. Dies kann sinnvoll sein, wenn die Flammschutzdecke 1 vorbeugend vor einem Brand auf das Kraftfahrzeug aufgelegt wird oder der Brand das Kraftfahrzeug nicht vollständig zerstört.

Fig. 2 zeigt schematisch das erfindungsgemäße System zum Isolieren eines Brandes an einem Kraftfahrzeug mit der Flammschutzdecke 1 von Fig. 1. Die Flammschutzdecke 1 weist Transporthilfen 5 an den Rändern der Flammschutzdecke 1 auf, mit Hilfe derer die Flammschutzdecke 1 von vorzugsweise zwei Personen entfaltet und über das Kraftfahrzeug gezogen werden kann. Ferner weist die Flammschutzdecke 1 Aufnahmevorrichtungen 6 für Gewichte und Befestigungsmittel 7 zur Befestigung der Flammschutzdecke 1 am Kraftfahrzeug auf. Die Gewichte sind beispielsweise Sandsäcke oder mit Wasser gefüllte Schläuche, welche in die vorzugsweise taschenartig ausgebildeten Aufnahmevorrichtungen 6 eingelegt werden. Befestigungsmittel 7 sind vorzugsweise Spannseile, welche umliegend um die Räder des Kraftfahrzeugs auf einem Umfang gespannt werden, welcher geringer ist als der Umfang des Kraftfahrzeugs, oder Spannhaken, welche am Kraftfahrzeug, beispielsweise an den Felgen, eingehakt werden. Dadurch bleibt die Flammschutzdecke 1 bei den bei einem Batteriebrand auftretenden kleineren Explosionen am Kraftfahrzeug gehalten.

Die Flammschutzdecke 1 ist bei Lagerung des Systems, also bei Bereithaltung des Systems für den Einsatz bei einem Brand an einem Kraftfahrzeug, mehrfach gefaltet in einer Transportbox 8 aufgenommen, was durch einen gestrichelten Pfeil veranschaulicht ist. Die Transportbox 8 ist Teil einer mobilen Transporteinrichtung 9, welche aus der Transportbox 8 und einem Transportwagen 10 besteht. Die Transportbox 8 ist dabei entweder direkt auf dem Transportwagen 10 oder zumindest in Nähe des Transportwagens 10, beispielsweise auf einer oberhalb des Transportwagens 10 an einer Wand angebrachten Halterung, gelagert. Der Transportwagen 10 weist ein Fahrgestell 11 auf, welches über Räder 12 zum Verfahren des Transportwagens 10 verfügt. Die Transportbox 8 kann somit mit Hilfe des Transportwagens 10 schnell zum Kraftfahrzeug gefahren werden.

Das System zum Isolieren eines Brandes am Kraftfahrzeug verfügt außerdem über eine Alarmvorrichtung 13 mit Kommunikationsmitteln 14. Wenn die mobile Transporteinrichtung 9 für eine anschließende Verwendung der Flammschutzdecke 1 von ihrem Abstellplatz weg bewegt wird, erkennt dies die beispielsweise an einer Wand neben dem Abstellplatz angebrachte Alarmvorrichtung 13 und setzt unmittelbar mit Hilfe der Kommunikationsmittel 14 einen Alarm an eine Leitstelle ab. Hierfür stellen die Kommunikationsmittel 14 eine Kommunikationsverbindung, beispielsweise über ein kabelgebundenes Telefonnetz oder Datennetz oder über ein Mobilfunknetz, mit der Leitstelle her. Dadurch kann ohne Zeitverlust die Feuerwehr zum Löschen des Brandes am Kraftfahrzeug alarmiert werden. Bis zum Eintreffen der Feuerwehr isoliert die Flammschutzdecke 1 das Kraftfahrzeug und damit den Brand gegenüber der Umgebung und wirkt somit insbesondere einer weiteren Ausbreitung des Brandes und Schäden in der Umgebung des Kraftfahrzeugs entgegen.

Fig. 3 zeigt die entfaltete und beispielhaft über ein Kraftfahrzeug gezogene Flammschutzdecke 1 des erfindungsgemäßen Systems mit der nach außen weisenden Deckschicht 3 aus Aluminium. Die Ränder der Flammschutzdecke 1 liegen auf dem Boden, auf welchem das Kraftfahrzeug aufsteht, auf, so dass das Kraftfahrzeug umlaufend gegenüber der Umgebung isoliert ist. Rauch und Gase können an den Rändern der Flammschutzdecke 1 vorbei entweichen, wobei die Flammschutzdecke 1 hierfür nur an den Rändern geringfügig gegenüber dem Boden angehoben werden muss. Wenn bei einem alternativen Ausführungsbeispiel bei der Flammschutzdecke 1 auf die Deckschicht 3 aus Aluminium verzichtet wird und stattdessen eine Salzbeschichtung auf das Gewebe der Flammschutzdecke 1 aufgetragen ist, muss sich die Flammschutzdecke 1 auch an den Rändern nicht vom Boden heben. Denn Gase können hierbei auch durch das Gewebe hindurch entweichen.

## Patentansprüche

1. System zum Isolieren eines Brandes an einem aus wenigstens einer Batterie elektrisch angetriebenen Kraftfahrzeug,
wobei das System eine Flammschutzdecke (1), deren Fläche ausgebreitet mehr als 15 m² beträgt, zum Abdecken des Kraftfahrzeugs aufweist,
wobei das System eine mobile Transporteinrichtung (9) mit einer Transportbox (8) zur Aufnahme der mehrfach gefalteten Flammschutzdecke (1) aufweist,
wobei die Transportbox (8) gegen unbefugtes Entnehmen der Flammschutzdecke (1) geschützt ist,
wobei das System eine Alarmvorrichtung (13) aufweist, die mittels Sensoren erkennt, wenn die Transportbox (8) von ihrem Abstellplatz entfernt wird, und die in Erwiderung auf das erkannte Entfernen der Transporteinrichtung (9) vom Abstellplatz einen Alarm auslöst,
wobei die Alarmvorrichtung (13) Kommunikationsmittel (14) zum Herstellen einer kabelgebundenen oder kabellosen Kommunikationsverbindung mit einer Leitstelle aufweist und dazu ausgebildet ist, den Alarm zumindest über diese Kommunikationsverbindung an der Leitstelle auszulösen und einen Freigabelink zur Freigabe oder Entriegelung der Transportbox (8) von der Leitstelle anzufordern, und
wobei das System dazu ausgebildet ist, den von der Leitstelle an die Transportbox (8) gesendeten Freigabelink zu empfangen und in Erwiderung darauf die Transportbox (8) für die Entnahme der Flammschutzdecke (1) aus der Transportbox (8) freizugeben oder zu entriegeln.

2. System nach Anspruch 1, **dadurch gekennzeichnet, dass** die Alarmvorrichtung (13) ortsfest an einem Abstellplatz der Transporteinrichtung (9) installiert und mit der Transporteinrichtung (9) gekoppelt ist.

3. System nach einem der vorherigen Ansprüche, **dadurch gekennzeichnet, dass** die Alarmvorrichtung (13) einen in die Transportbox (8) integrierten Empfänger für ein globales Navigationssatellitensystem, insbesondere einen GPS-Empfänger, aufweist, der dazu ausgebildet ist, den Standort der Transportbox (8) zu bestimmen und zumindest teilweise über eine Funkverbindung an eine ortsfeste Stelle der Alarmvorrichtung (13) und/oder an die externe Leitstelle zu übermitteln.

4. System nach einem der vorhergehenden Ansprüche, **dadurch gekennzeichnet, dass** die Transporteinrichtung (9) ein Fahrgestell (11) mit Rädern (12) zum Verfahren der Transportbox (8) aufweist.

5. System nach Anspruch 4, **dadurch gekennzeichnet, dass** die Transporteinrichtung (9) einen Transportwagen (10), insbesondere in Form einer Sackkarre, mit dem Fahrgestell (11) mit Rädern (12) aufweist und dass die Transportbox (8) separat vom Transportwagen (10) abgestellt ist, insbesondere separat vom Transportwagen (10) an einer Wand befestigt ist.

6. System nach Anspruch 4, **dadurch gekennzeichnet, dass** die Transportbox (8) fest auf dem Fahrgestell (11) angeordnet ist.

7. System nach einem der vorhergehenden Ansprüche, **dadurch gekennzeichnet, dass** die Grundfläche der gesamten Transporteinrichtung (9) weniger als 10%, insbesondere weniger als 5%, der Fläche der ausgebreiteten Flammschutzdecke (1) beträgt.

8. System nach einem der vorhergehenden Ansprüche, **dadurch gekennzeichnet, dass** die Flammschutzdecke (1), insbesondere bis zu einer Temperatur von 1300 °C, hitzebeständig und feuerfest ist.

9. System nach einem der vorhergehenden Ansprüche, **dadurch gekennzeichnet, dass** die Flammschutzdecke (1) aus einem mit einer gasdurchlässigen Salzschicht beschichteten Gewebe besteht.

10. System nach einem der vorhergehenden Ansprüche, **dadurch gekennzeichnet, dass** die Flammschutzdecke (1) eine Tragschicht (2) und eine Deckschicht (3) aufweist, wobei die Tragschicht (2) aus einem technischen Textilgewebe besteht und wobei die Deckschicht (3) eine, insbesondere Temperaturen oberhalb 600 °C standhaltende, Beschichtung oder Kaschierung ist.

11. System nach Anspruch 10, **dadurch gekennzeichnet, dass** die Flammschutzdecke (1) die Tragschicht (2), eine aus einem Vliesstoff bestehende Isolierschicht (4) und die Deckschicht (3) aufweist.

12. System nach einem der vorhergehenden Ansprüche, **dadurch gekennzeichnet, dass** die Flammschutzdecke (1) oder Teile der Flammschutzdecke (1), insbesondere die Tragschicht, nach einem der Ansprüche 9 und 10, eine Imprägnierung aufweisen.

13. System nach einem der vorhergehenden Ansprüche, **dadurch gekennzeichnet, dass** die Flammschutzdecke (1) an ihren Rändern Transporthilfen (5), insbesondere in Form von Grifftaschen, Gurten, Schnallen, Riemen, Schlaufen oder Bändern, zum manuellen Ausbreiten der Flammschutzdecke (1) über dem Kraftfahrzeug aufweist.

## Claims

1. System for the isolation of a fire on a motor vehicle that is driven electrically from at least one battery, wherein
the system comprises a flame protection blanket (1), the unfolded area of which is more than 15 m², for purposes of covering the motor vehicle, wherein
the system has a mobile transport unit (9), with a transport box (8) for the accommodation of the multiply-folded flame protection blanket (1), wherein
the transport box (8) is protected against any unauthorised removal of the flame protection blanket (1), wherein
the system comprises an alarm device (13), which by means of sensors detects when the transport box (8) is removed from its storage location, and which triggers an alarm in response to the detected removal of the transport unit (9) from the storage location, wherein
the alarm device (13) has communication means (14) for the establishment of a wired or wireless communication link with a control centre, and is designed to trigger the alarm at the control centre, at least by way of this communication link, and to request a release link for purposes of releasing or unlocking the transport box (8) from the control centre, and wherein
the system is designed to receive the release link sent by the control centre to the transport box (8), and, in response, to release or unlock the transport box (8) for the removal of the flame protection blanket (1) from the transport box (8).

2. System in accordance with Claim 1,
**characterised in that**,
the alarm device (13) is installed in a fixed position at a storage location of the transport unit (9), and is coupled to the transport unit (9).

3. System in accordance with one of the preceding claims,
**characterised in that**,
the alarm device (13) has a receiver for a global navigation satellite system, integrated in the transport box (8), in particular a GPS receiver, which is designed to determine the location of the transport box (8), and to transmit it, at least partially, by way of a radio link to a fixed location of the alarm device (13), and/or to the external control centre.

4. System in accordance with one of the preceding claims,
**characterised in that**,
the transport unit (9) has a chassis (11) with wheels (12) for purposes of moving the transport box (8).

5. System in accordance with Claim 4,
**characterised in that**,
the transport unit (9) has a transport trolley (10), in particular in the form of a sack truck, with the chassis (11) with wheels (12),
and **in that**,
the transport box (8) is stored separately from the transport trolley (10), in particular it is attached to a wall, separately from the transport trolley (10).

6. System in accordance with Claim 4,
**characterised in that**,
the transport box (8) is fixedly arranged on the chassis (11).

7. System in accordance with one of the preceding claims,
**characterised in that**,
the base area of the entire transport unit (9) is less than 10 %, in particular less than 5 %, of the area of the unfolded flame protection blanket (1).

8. System in accordance with one of the preceding claims,
**characterised in that**,
the flame protection blanket (1) is heat-resistant and fireproof, in particular up to a temperature of 1,300 °C.

9. System in accordance with one of the preceding claims,
**characterised in that**,
the flame protection blanket (1) consists of a fabric coated with a gas-permeable salt layer.

10. System in accordance with one of the preceding claims,
**characterised in that**,
the flame protection blanket (1) has a base layer (2) and a top layer (3), wherein
the base layer (2) consists of a technical textile fabric, and wherein
the top layer (3) is a coating or lamination that in particular can withstand temperatures above 600 °C.

11. System in accordance with Claim 10,
**characterised in that**,
the flame protection blanket (1) comprises the base layer (2), an insulation layer (4) consisting of a nonwoven fabric, and the top layer (3).

12. System in accordance with one of the preceding claims,
**characterised in that**,
the flame protection blanket (1), or parts of the flame protection blanket (1), in particular the base layer in accordance with one of the Claims 9 and 10, have an impregnation.

13. System in accordance with one of the preceding claims,
**characterised in that**,
the flame protection blanket (1) has transport aids (5) at its edges, in particular in the form of handle pockets, belts, buckles, straps, loops, or bands, for the manual spreading of the flame protection blanket (1) over the motor vehicle.

## Revendications

1. Système d'isolation d'un incendie dans un véhicule automobile alimenté par au moins une batterie,
dans lequel le système présente une housse de protection ignifuge (1), dont la surface déployée est supérieure à 15 m² pour recouvrir le véhicule, dans lequel le système présente un dispositif de transport mobile (9) doté d'une caisse de transport (8) destinée à recevoir la housse de protection ignifuge (1) pliée en plusieurs fois,
dans lequel la caisse de transport (8) est protégée contre tout retrait non autorisé de la housse de protection ignifuge (1),
dans lequel le système présente un dispositif d'alarme (13) qui, au moyen de capteurs, détecte le retrait de la caisse de transport (8) de sa place de stationnement et déclenche une alarme en cas de retrait du dispositif de transport (9),
dans lequel le dispositif d'alarme (13) présente des moyens de communication (14) permettant d'établir une connexion filaire ou sans fil avec un centre de contrôle et est configuré pour déclencher l'alarme au moins via cette connexion au centre de contrôle et pour demander au centre de contrôle un lien de déclenchement pour le déverrouillage ou la libération du caisse de transport (8),
dans lequel le système est configuré pour recevoir le lien de déclenchement envoyé par le centre de contrôle à la de transport (8) et, en réponse, pour libérer ou déverrouiller la caisse de transport (8) afin de retirer la housse de protection ignifuge (1) de la caisse de transport (8).

2. Système selon la revendication 1, **caractérisé en ce que** le dispositif d'alarme (13) est installé à un emplacement fixe sur une place de stationnement du dispositif de transport (9) et est couplé au dispositif de transport (9).

3. Système selon une des revendications précédentes, **caractérisé en ce que** le dispositif d'alarme (13) présente un récepteur intégré à la caisse de transport (8) pour système mondial de navigation par satellite, notamment un récepteur GPS, qui est conçu pour déterminer la position de la caisse de transport (8) et la transmettre au moins partiellement par liaison radio à un emplacement fixe du dispositif d'alarme (13) et/ou au centre de contrôle externe.

4. Système selon une des revendications précédentes, **caractérisé en ce que** le dispositif de transport (9) présente un châssis (11) équipé de roues (12) pour le déplacement de la caisse de transport (8).

5. Système selon la revendication 4, **caractérisé en ce que** le dispositif de transport (9) présente un chariot de transport (10), notamment sous forme de diable, dont le châssis (11) est équipé de roues (12) et **en ce que** la caisse de transport (8) est stationnée séparément du chariot de transport (10), notamment fixée à un mur séparément du chariot de transport (10).

6. Système selon la revendication 4, **caractérisé en ce que** la caisse de transport (8) est fixée au châssis (11).

7. Système selon une des revendications précédentes, **caractérisé en ce que** la surface de base de l'ensemble du dispositif de transport total (9) est inférieure à 10 %, notamment à 5 %, de la surface de la housse de protection ignifuge (1) déployée.

8. Système selon une des revendications précédentes, **caractérisé en ce que** la housse de protection ignifuge (1) est résistante à la chaleur et au feu, notamment jusqu'à une température de 1300 °C.

9. Système selon une des revendications précédentes, **caractérisé en ce que** la housse de protection ignifuge (1) est constituée d'un tissu enduit d'une couche de sel perméable aux gaz.

10. Système selon une des revendications précédentes, **caractérisé en ce que** la housse de protection ignifuge (1) présente une couche de base (2) et une couche de recouvrement (3), dans lequel la couche de base (2) est constituée d'un textile technique et dans lequel la couche de recouvrement (3) est un revêtement ou un laminage, notamment résistant à des températures supérieures à 600 °C.

11. Système selon la revendication 10, **caractérisé en ce que** la housse de protection ignifuge (1) présente la couche de base (2), une couche isolante (4) en non-tissé et la couche de recouvrement (3).

12. Système selon une des revendications précédentes, **caractérisé en ce que** la housse de protection ignifuge (1) ou des parties de la housse de protection ignifuge (1), notamment la couche de base selon une des revendications 9 et 10, sont imprégnées.

13. Système selon une des revendications précédentes, **caractérisé en ce que** la housse de protection ignifuge (1) présente sur ses bords des aides au transport (5), notamment sous forme de poches à poignées, sangles, boucles, lanières, passants ou bandes, permettant d'étendre manuellement la housse de protection ignifuge (1) sur le véhicule.
